# EUROPÄISCHE PATENTSCHRIFT

(11) **EP 1 955 867 B1**
(45) Veröffentlichungstag und Bekanntmachung des Hinweises auf die Patenterteilung: **08.05.2013**
(21) Anmeldenummer: 07022811.9
(22) Anmeldetag: 24.11.2007
(51) Int. Cl.: B42C 13/00, B42C 19/08

(54) **Buchform- und -pressmaschine mit Buchausfuhr**
Device for pressing and joint creasing book with book transport
Machine pour former et pincer des livres avec transport des livres

(30) Priorität: 09.12.2006 DE 102006058092
(43) Veröffentlichungstag der Anmeldung: 13.08.2008
(73) Patentinhaber: Kolbus GmbH & Co. KG, 32369 Rahden (DE)
(72) Erfinder: Brommer, Carsten, 49545 Tecklenburg/Leeden (DE); Albrecht, Manfred, 32312 Luebbecke (DE)

(56) Entgegenhaltungen:
- EP-A- 1 428 679
- DE-A1- 4 422 783
- DE-A1- 10 045 400

## Beschreibung

Die Erfindung betrifft eine Buchform- und -pressmaschine zum Einpressen und Falzeinbrennen von Büchern gemäß dem Oberbegriff des Anspruchs 1.

Nach dem Einhängen des Buchblocks in die Buchdecke wird durch das Einpressen des Buches eine faltenfreie und dauerhafte Verklebung der Vorsätze des Buchblocks mit den inneren Seiten der Buchdeckel erreicht. In der industriellen Buchfertigung erfolgt dieser Arbeitsgang des Ganzpressens auf sogenannten Buchform- und -pressmaschinen in Kombination mit dem Falzeinbrennen, bei dem die Buchdeckenfalze geformt und verklebt werden.

In der DE 44 22 783 A1 ist eine Buchform- und -pressmaschine beschrieben, bei der eine Reihe von Pressvorrichtungen an einem um eine vertikale Drehachse intermittierend angetriebenen Rotor angeordnet sind, mit quasi tangential am Rotorumfang angeordneten Pressplatten. Die Falzeinbrennvorrichtungen mit den beheizten Falzformschienen befinden sich an den Pressvorrichtungen und werden mit diesen gemeinsam weiterbewegt. Die Bücher sind von der Einfuhr bis zur Ausfuhr in ein und derselben Pressvorrichtung permanent und ganzflächig aufgenommen. Dabei können die Falzformschienen ununterbrochen geschlossen gehalten werden.

In der Ausfuhr fallen nach Öffnen der Pressplatten die Bücher mit ihrem Rücken auf einen unter den Pressvorrichtungen positionierten Stempel, mit dem die Bücher zunächst in vertikaler Richtung nach unten gefördert werden, um anschließend unter Abstützung durch einen Rechen niedergelegt und vom Stempel auf einen angetriebenen Rollengang geschoben zu werden.

Insbesondere bei leichten Büchern mit "klebriger" Buchdecke (bspw. einer Plastikdecke) besteht die Gefahr, dass die Bücher an den Pressplatten anhaften und nicht rechtzeitig aus den Pressvorrichtungen herausfallen, mit der Folge von Stoppern und sonstigen Störungen im Produktionsablauf. Andererseits kann es bei schweren Büchern zu Deformationen am frisch geformten Buchrücken kommen, wenn diese mit ihrem Rücken auf den Stempel herabfallen.

Der Erfindung liegt die Aufgabe zugrunde, eine Buchform- und -pressmaschine zum Einpressen und Falzeinbrennen von Büchern gemäß dem Oberbegriff des Anspruchs 1 zu schaffen, die eine zuverlässige und schonende Ausführung der Bücher aus den Pressvorrichtungen ermöglicht.

Diese Aufgabe wird erfindungsgemäß dadurch gelöst, dass die Ausführvorrichtung eine Greiferzange mit einem Paar einander mit veränderbarem Abstand gegenüberliegende, die Bücher in den geformten Buchdeckenfalzen erfassende Falzklemmschienen umfasst, mit der die geformten und abgepressten Bücher aus den Pressvorrichtungen entnehmbar sind. Die Bücher werden den Pressvorrichtungen gegriffen entnommen, wodurch sehr kurze Ausführzeiten realisierbar sind. Ein zeitlich undefiniertes Herabfallen auf nachgeordnete Transportsysteme findet nicht statt. Die Ausfuhr erfolgt zudem produktschonend. Die Bücher werden beim Erfassen durch die nach innen gerichtete Falzklemmschienenbewegung sicher von den Pressplatten gelöst und anschließend aus den Pressvorrichtungen herausgezogen, sodass selbst Bücher mit anhaftendem Deckenbezug zuverlässig ausgeführt werden.

Die abhängigen Ansprüche definieren bevorzugte Ausführungsformen der erfindungsgemäßen Buchausfuhr der Buchform- und -pressmaschine.

Bei der gegriffenen Entnahme können die Pressvorrichtungen in eine Führungsstellung mit minimal geöffneten Pressplatten gesteuert sein, wodurch die Bücher seitlich geführt werden und ein Aufspreizen der Buchdeckel beim Erfassen der Buchdeckenfalze verhindert wird.

Zur seitlichen Abstützung der Buchdeckel nach dem Austritt der Bücher aus den Pressplatten können zumindest die falznahen Seitenbereiche der Bücher von Führungselementen gestützt sein. Vorzugsweise sind die Führungselemente als an der Greiferzange aufgenommene, aus einer Rückzugsstellung in eine Stützstellung vor und zurück bewegbare Stützschienen ausgebildet.

Für ein einfaches Ergreifen der geformten Buchdeckenfalze durch die Greiferzange können die Falzformschienen der Falzeinbrenneinrichtung in einem entsprechend großen Abstand zum Buchrücken gesteuert sein, während die Pressvorrichtung noch geschlossen ist.

Es ist vorteilhaft, wenn die Falzklemmschienen der Greiferzange mit einer festlegbaren Presskraft in die Buchdeckenfalze fassen, wodurch eine kontrollierte Nachformung bzw.

Stabilisierung der eingebrannten Buchdeckenfalze ermöglicht wird. Mit dem Vorteil einer besonders wirkungsvollen Stabilisierung der durch Wärmeeinwirkung geformten Buchdeckenfalze, einhergehend mit einer dauerhaften Verklebung der Buchdecke mit dem Buchblock können die Falzklemmschienen der Greiferzange gekühlt werden.

Vorzugsweise erfolgt die Entnahme der Bücher durch die Greiferzange im Wesentlichen quer zu den Falzformschienen in einer Ebene parallel zu den Pressplatten nach unten aus den Pressvorrichtungen, wodurch die Bücher wegen der kürzeren Formatweite schneller entnehmbar sind. Außerdem wird die Buchentnahme durch die Gewichtskraft der Bücher unterstützt.

Vorzugsweise ist die Greiferzange um eine senkrecht zu den Pressplatten orientierte Achse schwenkend, vor und zurück bewegbar angetrieben. Vorteilhaft ist, wenn ein nachfolgendes Transportsystem die Bücher in senkrechter Lage von der Greiferzange übernimmt, sodass ein produktschonender Weitertransport gegeben ist.

Die Merkmale der vorliegenden Erfindung werden in der folgenden Beschreibung einer bevorzugten Ausführungsform anhand der beigefügten, nachstehend aufgeführten Zeichnungen erläutert. Es zeigen
- **Fig. 1**: in schematisch vereinfachter Perspektivansicht eine Buchform- und -pressmaschine mit einer Ausführstation mit einem in die Entnahmeposition schwenkenden Buchgreifer;
- **Fig. 2**: die Buchform- und -pressmaschine mit der Ausführstation wie in Fig. 1 gezeigt, im Moment der Entnahme eines Buch;
- **Fig. 3**: die Buchform- und -pressmaschine in einer schematischen Seitenansicht;
- **Fig. 4a,b**: eine Schnittansicht von der Ausführstation gemäß Schnittverlauf IV in Fig. 3 in verschiedenen Entnahmephasen.

In einer Bucheinhängemaschine werden Buchblocks mit Buchdecken zu Büchern 1 verbunden. Der Bucheinhängemaschine ist eine Buchform- und -pressmaschine 40 nachgeordnet, in der mit dem Einpressen des Buches 1 eine faltenfreie und dauerhafte Verklebung der Vorsätze des Buchblocks mit den inneren Seiten der Buchdeckel erreicht wird. Dieser Arbeitsgang des Ganzpressens erfolgt in Kombination mit dem Falzeinbrennen, bei dem die Buchdeckenfalze 1 c geformt und verklebt werden.

Die zur Darstellung einer erfindungsgemäßen Ausführstation 45 ausgewählte Buchform-und -pressmaschine 40 besteht aus einer Vielzahl an einem intermittierend angetriebenen Rotor 40.3 angeordneter Pressvorrichtungen 41, wobei die Drehachse 40.4 des Rotors 40.3 senkrecht zu den Pressvorrichtungen 41 orientiert ist und horizontal verläuft, sodass die Pressvorrichtungen 41 quasi über Kopf in einer vertikalen Ebene umlaufen. Den jeweiligen Pressvorrichtungen 41 sind Falzeinbrenneinrichtungen 42 fest zugeordnet, deren Falzformschienen 42.1 im Wesentlichen radial zur Rotordrehachse 40.4 verlaufen.

Die Buchform- und -pressmaschine 40 ist dafür vorgesehen, dass die Bücher 1 ständig in ein und derselben Pressvorrichtung 41 aufgenommen sind und dass die durch Heizstäbe 42.2 beheizten Falzformschienen 42.1 für ein schonendes Falzeinbrennen ständig geschlossen gehalten werden können.

Die Pressvorrichtungen 41 sind gebildet aus einem Paar einander mit veränderbarem Abstand gegenüberliegende Pressplatten 41.1, die an Betätigungsarmen 41.2 aufgenommen symmetrisch über Mitte in eine Offenstellung 41.11, Führungsstellung 41.12 und eine Klemmstellung 41.13 stellbar sind. Die Betätigungsarme 41.2 sind in einer am Rotor 40.3 befestigten Führungsschiene 41.3 geführt. Die Steuermittel zur Betätigung der Betätigungsarme 41.2 und damit der Pressplatten 41.1 können pneumatische, hydraulische oder elektrische Antriebsmittel sein oder in entsprechende mechanische Steuerkürven greifen. Der Übersicht halber wurde auf eine konkrete Ausführung und Darstellung in den Figuren verzichtet.

Die Falzformschienen 42.1 der Falzeinbrenneinrichtungen 42 sind an Betätigungsarmen 42.3 aufgenommen, welche in am Rotor 40.3 befestigten Führungsschienen 42.4 verschiebbar geführt sind und durch nicht näher dargestellte Steuermittel betätigbar sind, zum Formen, Halten und/oder Freigeben der Buchdeckenfalze 1c durch die Falzformschienen 42.1. In der Freigabestellung weisen die Falzformschienen 42.1 einen großen Abstand zum Buchrücken auf, wodurch ein Zu- und Wegführen der Bücher 1 in der Bewegungsebene der Pressvorrichtungen 41 ermöglicht wird.

Aufgrund der intermittierenden Rotorbewegung ergibt sich die Möglichkeit in Stillstandspositionen der Pressvorrichtungen 41 mit ortsfesten Arbeitsstationen auf die Bücher 1 einzuwirken, beispielsweise zum Zuführen, Ausrichten, Nachformen, Einpressen, Ausführen, usw.

Einer Zuführ- und Ausrichtstation 43 werden die Bücher 1, die aus der Bucheinhängemaschine in senkrechter Lage und mit nach oben weisendem Rücken 1a ausgelegt werden, mit einer hin und her schwenkenden Buchzange 30 übergeben, wobei die Bücher 1 gewendet und mit ihrem Rücken 1 a direkt auf einen Ausrichttisch 43.1 der Zuführ- und Ausrichtstation 43 abgesetzt werden. Die Bücher 1 befinden sich dabei bereits innerhalb einer Pressvorrichtung 41, die zunächst in die Offenstellung 41.11 gesteuert ist und nach dem Herausschwenken der Buchzange 30 in die Führungsstellung 41.12 geschlossen wird, zur Ausbildung eines definierten Führungskanals mit enger Führung für die auszurichtenden Bücher 1.

Mit dem Anheben des Ausrichttisches 43.1 in eine Ausrichtposition senkt sich eine Formschiene 43.5 auf den Vorderschnitt 1 b des Buches 1 ab, welche den Buchblock nach Erfassen der Buchdeckenfalze 1 c durch die Falzformschienen 42.1 mit einer erhöhten Druckkraft in den Buchdeckenrücken drückt und nachformt, wobei der Ausrichttisch 43.1 ggf. minimal abgesenkt ist.

Nach Abschluss des Ausricht- und Nachformvorganges wird die Formschiene 43.5 nach oben aus den Pressplatten 41.1 herausbewegt und die Pressvorrichtung 41 in ihre Klemmstellung 41.13 gesteuert, in der die Bücher 1 bereits einer gewissen Ganzpressung ausgesetzt sind und/oder zumindest für den rotativen Transport sicher gehalten sind. Außerdem werden die beheizten Falzformschienen 42.1 mit erhöhtem Druck geschlossen, zum Formen der Buchdeckenfalze 1c. In dem Moment, wo die Formschiene 43.5 vom Vorderschnitt 1b der Bücher 1 abhebt, kann die Rotorbewegung einsetzen, zum Weitersetzen der Pressvorrichtungen 41 um jeweils eine Position.

Während ihres intermittierenden Umlaufs durchlaufen die Pressvorrichtungen 41 eine Pressstation 44, in der während des Rotorstillstands eine erhöhte Presskraft von außen auf die Pressplatten 41.1 aufbringbar ist, zum eigentlichen Ganzpressen der Bücher 1.

Schließlich erreichen die Pressvorrichtungen 41 die erfindungsgemäße Ausführstation 45, in der die Bücher 1 den Pressvorrichtungen 41 wieder entnommen werden. Sie weist einen Buchgreifer 45.1 auf, der um eine Schwenkachse 45.3 hin und her schwenkbar ist, was in den Figuren durch entsprechende Bewegungspfeile symbolisiert ist. Die Bücher 1 werden im Buchdeckenfalz 1 c mit linken und rechten, bspw. von Druckzylindern 45.7 betätigten Falzklemmschienen 45.4, 45.5 erfasst und aus den in Führungsstellung 41.12 gesteuerten Pressvorrichtungen 41 herausgezogen, zur Überführung in eine Auslageposition 45.11.

Die beiden Falzklemmschienen 45.4 und 45.5 weisen einen dem eingebrannten Buchdeckenfalz 1 c entsprechenden Querschnitt auf, wodurch eine Nachformung bzw. Stabilisierung der Buchdeckenfalze 1 c während dem Ausführen der Bücher 1 aus den Pressvorrichtungen 41 ermöglicht wird. Auf die Intensität der Nachformung kann durch Druckeinstellung der Druckzylinder 45.7 Einfluss genommen werden.

Durch ständiges Kühlen der Falzklemmschienen 45.4, 45.5 wird eine besonders wirkungsvolle Stabilisierung der durch Wärmeeinwirkung geformten Buchdeckenfalze 1 c erreicht, einhergehend mit einer dauerhaften Verklebung der Buchdecke mit dem Buchblock. Im Ausführungsbeispiel erfolgt die Kühlung mit einer (Wirbelrohr-) Kühldüse 45.8, die den Falzklemmschienen 45.4, 45.5 gekühlte Luft zuführt.

Nachfolgend wird ein Entnahmevorgang beschrieben: Noch während dem Transport einer Pressvorrichtung 41 in die Ausfuhrstation 45 schwenkt der Buchgreifer 45.1, der Pressvorrichtung 41 quasi folgend, in die entsprechende Entnahmeposition, in der die Pressvorrichtung 41 bzgl. der zugeordneten Falzeinbrenneinrichtung 42 zur Horizontalen geneigt orientiert ist.

Die Falzformschienen 42.1 werden unterdessen zurückgezogen, um den Falzklemmschienen 45.4, 45.5 des Buchgreifers 54.1 einen Zugang zu den Buchdeckenfalzen 1 c zu ermöglichen, während die Pressplatten 41.1 zunächst in Klemmstellung 41.13 gesteuert bleiben. Das Erfassen der Buchdeckenfalze 1 c erfolgt dann in besagter Entnahmeposition zuverlässig und genau im gemeinsamen Stillstand von Pressvorrichtung 41 und Buchgreifer 45.1 (siehe Fig. 4a).

Die Pressplatten 41.1 werden in die Führungsstellung 41.12 geöffnet und der Buchgreifer 45.1 zieht das eingepresste und falzeingebrannte Buch 1 unter seitlicher Abstützung durch die Pressplatten 41.1 aus der betreffenden Pressvorrichtung 41. Dabei könnte bereits ein Weitertransport der Pressvorrichtung 41 erfolgen, sodass nur eine sehr kleine Stillstandszeit zur Entnahme der Bücher 1 erforderlich ist. Zur weiteren Abstützung der Buchdeckel werden gelenkig an den Falzklemmschienen 45.4, 45.5 aufgenommene Stützschienen 45.6 aus einer zurückgezogen Stellung in eine entsprechende Stützstellung gesteuert (siehe Fig. 4b).

Das entnommene Buch 1 wird in der Auslageposition 45.11, in der das Buch 1 bzgl. seines Rückens 1 a nur noch leicht zur Horizontalen geneigt orientiert ist, in senkrechter Lage an einen Weiterförderer 46 übergeben und in Richtung Buchhöhe von der Buchform- und -pressmaschine 40 weggeführt. Bei dem Weiterförderer 46 kann es sich bspw. um einen Klemmriemenförderer handeln, mit einem öffne- und schließbaren, die Bücher 1 in der Auslageposition 45.11 übernehmenden Förderabschnitt 46.1 und einem wendelförmig verlaufenden Förderabschnitt zum Niederlegen der Bücher 1, welcher in Fig. 2 durch einen wendelförmigen Transportpfeil symbolisiert ist.

### Bezugszeichenliste

- **1**: Buch
- **1a**: Rücken
- **1b**: Vorderschnitt
- **1c**: Falz

- **30**: Buchzange

- **40**: Buchform- und -pressmaschine
- **40.3**: Rotor
- **40.4**: Drehachse

- **41**: Pressvorrichtung
- **41.1**: Pressplatte
- **41.2**: Betätigungsarm
- **41.3**: Führungsschiene
- **41.11**: Offenstellung
- **41.12**: Führungsstellung
- **41.13**: Klemmstellung

- **42**: Falzeinbrenneinrichtung
- **42.1**: Falzformschiene
- **42.2**: Heizstab
- **42.3**: Betätigungsarm
- **42.4**: Führungsschiene

- **43**: Zuführ- und Ausrichtstation
- **43.1**: Ausrichttisch
- **43.5**: Formschiene

- **44**: Pressstation

- **45**: Ausführstation
- **45.1**: Buchgreifer
- **45.3**: Schwenkachse
- **45.4**: Linke Falzklemmschiene
- **45.5**: Rechte Falzklemmschiene
- **45.6**: Stützschiene
- **45.7**: Druckzylinder
- **45.8**: Kühldüse
- **45.11**: Auslageposition

- **46**: Weiterförderer
- **46.1**: (Übergabe-) Förderabschnitt

## Patentansprüche

1. **Buchform- und -pressmaschine** (40) zum Einpressen und Falzeinbrennen von Büchern (1),
• mit einer Vielzahl von Pressvorrichtungen (41) mit jeweils einem Paar einander mit veränderbarem Abstand gegenüberliegende Pressplatten (41.1) zum Ausüben eines von Druckmitteln erzeugten, ganzflächigen Pressdruckes auf die Seiten des Buches (1),
• mit jeweils den Pressvorrichtungen (41) fest zugeordneten Falzeinbrenneinrichtungen (42) mit jeweils einem Paar einander mit veränderbaren Abstand gegenüberliegende, beheizte Falzformschienen (42.1) zum Formen der Buchdeckenfalze (1c), und
• mit Vorrichtungen zum Zuführen und Ausrichten der in Buchdecken eingehängten Buchblocks und zum Ausführen der geformten und abgepressten Bücher (1) in bzw. aus der jeweiligen Pressvorrichtung (41),
**dadurch gekennzeichnet,**
• **dass** die Ausführvorrichtung eine Greiferzange (45.1) mit einem Paar einander mit veränderbarem Abstand gegenüberliegende, die Bücher (1) in den geformten Buchdeckenfalzen (1c) erfassende Falzklemmschienen (45.4, 45.5) umfasst, mit der die geformten und abgepressten Bücher (1) aus den Pressvorrichtungen (41) entnehmbar sind.

2. Buchform- und -pressmaschine nach Anspruch 1, **dadurch gekennzeichnet, dass** bei der gegriffenen Entnahme die Pressvorrichtungen (41) in eine Führungsstellung (41.12) gesteuert sind, mit minimal geöffneten Pressplatten (41.1) zum seitlichen Führen der Bücher (1).

3. Buchform- und -pressmaschine nach Anspruch 1 oder 2, **gekennzeichnet durch** Führungselemente (45.6), die zumindest die falznahen Seitenbereiche der Bücher (1) nach ihrem Austritt aus den Pressplatten (41) seitlich abstützen.

4. Buchform- und -pressmaschine nach Anspruch 3, **dadurch gekennzeichnet, dass** die Führungselemente als an der Greiferzange (45.1) aufgenommene, aus einer Rückzugsstellung in eine Stützstellung vor und zurück bewegbare Stützschienen (45.6) ausgebildet sind.

5. Buchform- und -pressmaschine nach einem der Ansprüche 1 bis 4, **dadurch gekennzeichnet, dass** für das Ergreifen der geformten Buchdeckenfalze (1 c) durch die Greiferzange (45.1) die Falzformschienen (42.1) der Falzeinbrenneinrichtung (42) in einem entsprechend großen Abstand zum Buchrücken gesteuert sind.

6. Buchform- und -pressmaschine nach einem der Ansprüche 1 bis 5, **dadurch gekennzeichnet, dass** die Falzklemmschienen (45.4, 45.5) der Greiferzange (45.1) mit einer festlegbaren Presskraft in die Buchdeckenfalze (1c) fassen.

7. Buchform- und -pressmaschine nach einem der Ansprüche 1 bis 6, **dadurch gekennzeichnet, dass** die Falzklemmschienen (45.4, 45.5) der Greiferzange (45.1) gekühlt werden.

8. Buchform- und -pressmaschine nach einem der Ansprüche 1 bis 7, **dadurch gekennzeichnet, dass** die Greiferzange (45.1) die Bücher (1) im Wesentlichen quer zu den Falzformschienen (42.1) in einer Ebene parallel zu den Pressplatten (41.1) nach unten aus den Pressvorrichtungen (41) entnimmt.

9. Buchform- und -pressmaschine nach einem der Ansprüche 1 bis 8, **dadurch gekennzeichnet, dass** die Greiferzange (45.1) um eine senkrecht zu den Pressplatten (41.1) orientierte Achse (45.3) schwenkend, vor und zurück bewegbar angetrieben ist.

10. Buchform- und -pressmaschine nach einem der Ansprüche 1 bis 9, **gekennzeichnet durch** ein die Bücher (1) in senkrechter Lage von der Greiferzange (45.1) übernehmendes Transportsystem (46).

## Claims

1. A device (40) for pressing and joint creasing books (1),
• with a multitude of pressing devices (41) that respectively feature a pair of opposite pressing plates (41.1), the distance between which can be varied, wherein said pressing plates serve for exerting a full-surface pressing force generated by pressure means upon the sides of the book (1),
• with joint creasing devices (42) that respectively are firmly allocated to the pressing devices (41) and respectively feature a pair of opposite heated joint creasing rails (42.1), the distance between which can be varied, wherein said joint creasing rails serve for creasing the case joints (1 c), and
• with devices for infeeding and aligning the book blocks cased into cases and for delivering the creased and pressed books (1) into and from the respective pressing device (41),
**characterized in**
• **that** the delivery device features a book gripper (45.1) with a pair of opposite joint gripping rails (45.4, 45.5) that take hold of the books (1) in the creased case joints (1c) and the distance between which can be varied, wherein the creased and pressed books (1) can be removed from the pressing devices (41) with said book gripper.

2. The device according to Claim 1, **characterized in that** the gripped removal takes place while the pressing devices (41) are set into a guiding position (41.12), in which the pressing plates (41.1) are minimally opened in order to laterally guide the books (1).

3. The device according to Claim 1 or 2, **characterized by** guide elements (45.6) that laterally support at least the lateral regions of the books (1) near the joints after the books are released from the pressing plates (41).

4. The device according to Claim 3, **characterized in that** the guide elements are realized in the form of support rails (45.6) that are received on the book gripper (45.1) and can be moved back and forward between a retracted position and a supporting position.

5. The device according to one of Claims 1 to 4, **characterized in that** the joint creasing rails (42.1) of the joint creasing device (42) are set to a correspondingly large distance from the book spine in order to enable the book gripper (45.1) to take hold of the creased case joints (1c).

6. The device according to one of Claims 1 to 5, **characterized in that** the joint gripping rails (45.4, 45.5) of the book gripper (45.1) take hold of the case joints (1c) with a definable pressing force.

7. The device according to one of Claims 1 to 6, **characterized in that** the joint gripping rails (45.4, 45.5) of the book gripper (45.1) are cooled.

8. The device according to one of Claims 1 to 7, **characterized in that** the book gripper (45.1) downwardly removes the books (1) from the pressing devices (41) essentially transverse to the joint creasing rails (42.1), namely in a plane that lies parallel to the pressing plates (41.1).

9. The device according to one of Claims 1 to 8, **characterized in that** the book gripper (45.1) can be driven such that it moves back and forward and pivots about an axis (45.3) that is oriented perpendicular to the pressing plates (41.1).

10. The device according to one of Claims 1 to 9, **characterized by** a transport system (46) that receives the books (1) from the book gripper (45.1) in a vertical position.

## Revendications

1. **Machine pour former et pincer des livres** (40) pour le pressage et le marquage du pliage de livres (1)
• avec une pluralité de dispositifs de pressage (41) présentant respectivement une paire de plaques de pressage (41.1) opposées à distance variable pour exercer une pression de pressage à pleine surface, créée par des moyens de pression sur les pages du livre (1),
• avec des dispositifs de marquage du pliage (42) chaque fois fixement associés aux dispositifs de pressage (41) avec chacun une paire de rails de marquage du pliage (42.1) chauffés, opposés à distance variable, pour former les plis de couverture (1 c) du livre et
• avec des dispositifs pour alimenter et aligner les blocs de livres accrochés dans des couvertures de livres et pour réaliser les livres (1) formés et pressés dans ou à partir du dispositif de pressage (41) concerné,
**caractérisée en ce que**
• le dispositif de réalisation comprend une pince de préhension (45.1) avec une paire de rails de serrage du pliage (45.4, 45.5) opposés à distance variable, saisissant les livres (1) dans les plis (1c) formés dans les couvertures de livres, à l'aide de laquelle les livres (1) formés et pressés peuvent être prélevés hors des dispositifs de pressage (41).

2. Machine pour former et pincer des livres selon la revendication 1, **caractérisée en ce que** lors du prélèvement par préhension, les dispositifs de pressage (41) sont pilotés dans une position de guidage (41.12) avec des plaques de pressage (41.1) ouvertes au minimum, pour le guidage latéral des livres (1).

3. Machine pour former et pincer des livres selon la revendication 1 ou la revendication 2, **caractérisée par** des éléments de guidage (45.6) qui soutiennent latéralement au moins les zones proches des plis des pages des livres (1), après leur sortie des plaques de pressage (41).

4. Machine pour former et pincer des livres selon la revendication 3, **caractérisée en ce que** les éléments de guidage sont conçus en tant que rails d'appui (45.6) repris sur la pince de préhension (45.1), mobiles en avant et en arrière d'une position de retrait dans une position d'appui.

5. Machine pour former et pincer des livres selon l'une quelconque des revendications 1 à 4, **caractérisée en ce que** pour la saisie des plis (1 c) formés dans les couvertures des livres par la pince de préhension (45.1), les rails de formage des plis des livres (42.1) du dispositif de marquage du pliage (42) sont pilotés à une distance de taille conséquente vers le dos du livre.

6. Machine pour former et pincer des livres selon l'une quelconque des revendications 1 à 5, **caractérisée en ce que** les rails de serrage des plis (45.4, 45.5) de la pince de préhension (45.1) s'engagent avec une force de pression définissable dans les plis des couvertures (1 c) des livres.

7. Machine pour former et pincer des livres selon l'une quelconque des revendications 1 à 6, **caractérisée en ce que** les rails de serrage du pliage (45.4, 45.5) de la pince de préhension (45.1) sont refroidis.

8. Machine pour former et pincer des livres selon l'une quelconque des revendications 1 à 7, **caractérisée en ce que** la pince de préhension (45.1) prélève les livres (1) sensiblement à la transversale des rails de marquage du pliage (42.1), dans un plan à la parallèle des plaques de pressage (41.1), vers le bas hors des dispositifs de pressage (41).

9. Machine pour former et pincer des livres selon l'une quelconque des revendications 1 à 8, **caractérisée en ce que** les pinces de préhensions (45.1) sont entrainées en avant et en arrière, en pivotant autour d'un axe (45.3) orienté à la perpendiculaire des plaques de pressage (41.1).

10. Machine pour former et pincer des livres selon l'une quelconque des revendications 1 à 9, **caractérisée par** un système de transport (46) reprenant les livres (1) en position verticale à partir de la pince de préhension (45.1).
